# EUROPÄISCHE PATENTANMELDUNG

(11) **EP 4 685 393 A1**
(43) Veröffentlichungstag der Anmeldung: **28.01.2026**
(21) Anmeldenummer: 24190648.6
(22) Anmeldetag: 24.07.2024
(51) Int. Cl.: F21V 1/06, F21V 1/14

(54) **ZUSCHNITT FÜR EINEN LAMPENSCHIRM, LAMPENSCHIRM UND MODULARES BELEUCHTUNGSSYSTEM HIERMIT**

(71) Anmelder: Winkler, Till, 61476 Kronberg (DE)
(72) Erfinder: Winkler, Till, 61476 Kronberg (DE)
(74) Vertreter: Keil & Schaafhausen Patentanwälte PartGmbB

(57) **Zusammenfassung**

Die Erfindung betrifft einen Zuschnitt (10) für einen Lampenschirm (20) aus einem faltbaren, transluzenten Material sowie ein Beleuchtungssystem (30) mit solchen Lampenschirmen. Der Zuschnitt weist ein erstes Viereck (11), ein über eine erste Faltlinie (21) mit dem ersten Viereck (11) verbundenes zweites Viereck (12), ein über eine zweite Faltlinie (22) mit dem zweiten Viereck (12) verbundenes drittes Viereck (13), ein über eine dritte Faltlinie (23) mit dem dritten Viereck (13) verbundenes viertes Viereck (14) und ein über eine vierte Faltlinie (24) mit dem vierten Viereck (14) verbundenes fünftes Viereck (15) auf. Das erste Viereck (11) ist entlang der ersten Faltlinie (21) spiegelsymmetrisch zum zweiten Viereck (12) und das vierte Viereck (14) ist entlang der vierten Faltlinie (24) spiegelsymmetrisch zum fünften Viereck (15). Die zweite Faltlinie (22) verläuft in einem Winkel zwischen 45° und 90° zu der vierten Faltlinie (24).

## Beschreibung

Die Erfindung betrifft einen Zuschnitt zur Herstellung eines Lampenschirmes, derartige Lampenschirme und ein modulares Beleuchtungssystem mit einem oder mehreren solcher Lampenschirme.

Aus der US 10,240,748 B2 sind verschiedene Ausführungsformen von Lampenschirmen bekannt, die jeweils einen hohlen Kasten mit einem zentralen rechteckigen Quader und mit zwei gegenüberliegenden dreieckigen prismenförmigen Flügeln aufweisen. Diese Lampenschirme lassen sich beispielsweise in unterschiedlichen Ausrichtungen zueinander mit Lichtquellen verbinden, so dass aus mehreren dieser Lampenschirme modular geometrisch sehr unterschiedliche Beleuchtungssysteme erstellbar sind.

Diese bekannten Lampenschirme sind mit der Ausnahme von Öffnungen zum Einstecken einer z.B. stabförmigen Lichtquelle allseits geschlossen ausgebildet, wodurch ein sehr homogenes Licht erzeugt wird. Die Lampenschirme lassen sich jeweils aus einem einzigen Zuschnitt aus einem faltbaren, transluzenten Material herstellen, der vier in einer Reihe aneinander angelenkte Quadrate zur Ausbildung des Quaders sowie an den Quadraten angelenkte Trapeze bzw. Dreiecke zur Ausbildung der Flügel aufweist. Wenn diese Lampenschirme platzsparend als Zuschnitt an Endverbraucher ausgeliefert werden, muss der Endverbraucher die Lampenschirme durch Falten und Verkleben der Quadrate, Trapeze und Dreiecke miteinander selbst herstellen, was zeitaufwändig und fehleranfällig ist. Alternativ kann der bekannte Lampenschirm auch als fertiger hohler Kasten zum Endverbraucher geliefert werden, was ein entsprechendes Transportvolumen erfordert und die Gefahr einer Beschädigung während des Transports mit sich bringt.

Es ist daher eine Aufgabe der vorliegenden Erfindung, einen Zuschnitt zur Herstellung eines Lampenschirmes sowie daraus hergestellte Lampenschirme bzw. Beleuchtungssysteme anzugeben, die hinsichtlich der Transport- und Aufbaumöglichkeiten verbessert sind und eine akzentuiertere Beleuchtung ermöglichen.

Diese Aufgabe wird mit einem Zuschnitt mit den Merkmalen des Anspruchs 1, einem Lampenschirm nach Anspruch 7 und einem Beleuchtungssystem nach Anspruch 12 gelöst.

Ein erfindungsgemäßer Zuschnitt für einen Lampenschirm besteht aus einem faltbaren, transluzenten Material, wie Papier, dünner Pappe, Kunststofffolie und ähnlichen Materialien mit unterschiedlicher Lichtdurchlässigkeit. Der Zuschnitt weist ein erstes Viereck, ein über eine erste Faltlinie direkt mit dem ersten Viereck verbundenes zweites Viereck, ein über eine zweite Faltlinie direkt mit dem zweiten Viereck verbundenes drittes Viereck, ein über eine dritte Faltlinie direkt mit dem dritten Viereck verbundenes viertes Viereck und ein über eine vierte Faltlinie direkt mit dem vierten Viereck verbundenes fünftes Viereck auf. Mit anderen Worten hängen die fünf Vierecke jeweils an den Faltlinien miteinander verbunden aneinander. Grundsätzlich wird es bevorzugt, wenn alle Faltlinien und alle anderen deren die Vierecke begrenzenden Linien gerade Linien sind. Es ist jedoch auch möglich, dass einzelne die Vierecke begrenzende Linien gekrümmt sind. Dies trifft beispielsweise auf die freien Kanten des vierten und fünften Vierecks zu, die sich an den Enden der vierten Faltlinie treffen. Das erste Viereck kann entlang der ersten Faltlinie spiegelsymmetrisch zum zweiten Viereck sein und das vierte Viereck entlang der vierten Faltlinie spiegelsymmetrisch zum fünften Viereck. Damit eignen sich diese Vierecke dazu, kongruent aufeinander aufgefaltet zu werden.

Faltlinien können Rill- oder Stanzlinien, eingeschnittene Linien, perforierte Linien oder markierte Linien sein, entlang derer zwei Bereiche eines Zuschnitts zueinander verschwenkt und/oder aufeinander aufgefaltet werden können.

Wenn die zweite Faltlinie senkrecht oder schräg, beispielsweise in einem Winkel zwischen etwa 45° und 90°, insbesondere in einem Winkel zwischen etwa 75° und 90°, zu der vierten Faltlinie verläuft, lässt sich aus zwei miteinander verbundenen Zuschnitten ein Lampenschirm falten, der aus einem auf zwei gegenüberliegenden Seiten offenen Hexaeder oder Pyramidenstumpf mit zwei daran seitlich vorgesehenen Flügeln gebildet ist.

Der Erfindung liegt dabei der Gedanke zugrunde, dass sowohl die Herstellung des Zuschnitts selbst als auch die Herstellung eines Lampenschirms dadurch vereinfacht werden kann, dass beispielsweise zwei, insbesondere zwei ähnliche, d.h. nahezu identische, oder identische, Zuschnitte zusammen einen Lampenschirm ergeben. Erfindungsgemäß besteht der Zuschnitt dabei im Wesentlichen nur aus dem ersten, zweiten, dritten, vierten und fünften Viereck sowie optional aus einer oder mehreren Klebelasche(n). Damit können aus zwei miteinander verbundenen Zuschnitten faltbare Lampenschirme hergestellt werden, die aus einem flachliegenden vorgefertigten Transportzustand in einen aufgefalteten Benutzungszustand überführbar sind. Auf diese Weise ist ein platzsparender und sicherer Transport der Lampenschirme möglich und diese können mit minimalem Aufwand ohne das Risiko von Aufbaufehlern von einem Endverbraucher aufgefaltet und genutzt werden.

Als nahezu identische Zuschnitte werden hierbei solche Zuschnitte verstanden, die hinsichtlich ihres Grundaufbaus mit den aneinander angelenkten ersten bis fünften Vierecken und ggf. den Klebelaschen übereinstimmen, bei denen die Abmessungen der einzelnen Vierecke aber variiert. Ein Beispiel zweier nahezu identischer Zuschnitte sind zwei Zuschnitte, die mittels der Klebelaschen zu einem Lampenschirm zusammengefügt werden können und bei denen das dritte Viereck jeweils trapezförmig ist. Bei einem dieser Zuschnitte sind die ersten und zweiten Vierecke dabei an der breiteren Kante des trapezförmigen dritten Vierecks vorgesehen, wogegen bei dem anderen Zuschnitt die (entsprechend etwas kleineren) ersten und zweiten Vierecke dabei an der schmaleren Kante des trapezförmigen dritten Vierecks vorgesehen sind. Ein weiteres Beispiel für nahezu identischer Zuschnitte sind zwei Zuschnitte, die bei identischen Proportionen nur in der Größe unterschiedlich skaliert sind. Während sich mit exakt identischen Zuschnitten nur gerade Lampenschirme erzeugen lassen, können mit nahezu identischen Zuschnitten auch konische oder spindelförmige Lampenschirme erzeugt werden.

Alternativ ist es erfindungsgemäß auch möglich, dass ein Lampenschirm aus einem einzigen Zuschnitt besteht, der im Wesentlichen nur aus zwei ersten, zwei zweiten, zwei dritten, zwei vierten und zwei fünften Viereck sowie optional aus einer oder mehreren Klebelasche(n) besteht.

Zudem bewirkt die im Vergleich zu den aus der US 10,240,748 B2 bekannten Lampenschirmen deutlich geringere Anzahl von Flächen, dass der Lampenschirm partiell nach außen offen ist, so dass eine akzentuierte Beleuchtung aus direktem Licht und abgeschirmten Licht entsteht. Auch die Vorfertigung ist erheblich einfacher, weil sich die Anzahl der zu befestigenden Klebelaschen pro Lampenschirm deutlich reduzieren lässt, beispielsweise auf vier Klebelaschen bei einem Paar aus zwei erfindungsgemäßen Zuschnitten gegenüber zehn Klebelaschen bei dem Zuschnitt nach der US 10,240,748 B2.

Nach einer bevorzugten Ausführungsform des Zuschnitts kann dieser ein über eine fünfte Faltlinie mit dem fünften Viereck verbundene erste Klebelasche aufweisen. Wenn diese erste Klebelasche entlang der vierten Faltlinie spiegelsymmetrisch zum dritten Viereck vorgesehen ist, lassen sich diese erste Klebelasche eines Zuschnitts und das dritte Viereck eines anderen identisch ausgebildeten Zuschnitts kongruent aufeinander verkleben. Ein weiterer Vorteil dieses erfindungsgemäßen Aufbaus ist es, dass damit die durch das dritte Viereck gebildete Wand des Lampenschirms bei einer Beleuchtung über die gesamte Wand einheitliches Licht abstrahlt. Dies unterscheidet sich von bekannten Lampenschirmen, bei denen die Klebelaschen, die sich nicht über die gesamte Fläche einer Wand erstrecken, aufgrund der nur lokal vorhandenen Materialdopplung im illuminierten Zustand deutlich abzeichnen können.

Alternativ oder zusätzlich kann eine mit dem ersten Viereck oder dem dritten Viereck über eine sechste Faltlinie verbundene zweite Klebelasche vorgesehen sein, um zwei Kanten des Hexaeders oder Pyramidenstumpfs miteinander zu verbinden. Dabei kann die sechste Faltlinie parallel zu der ersten und/oder zweiten Faltlinie verlaufen.

Das erste Viereck kann zusammen mit dem zweiten Viereck ein Quadrat bilden, das eine zentrale Durchgangsöffnung, beispielsweise eine kreisförmige Ausstanzung, aufweisen, durch die die erste Faltlinie verläuft. Die zweite Klebelasche wird vorzugsweise mit dem ersten Viereck verbunden. Da dieses bei einer bevorzugten Anordnung in einem Beleuchtungssystem aus mehreren Lampenschirmen zusammen mit dem zweiten Viereck ein Quadrat bildet, das nicht von außen sichtbar ist, ist es nicht erforderlich, an dieser Stelle nur lokal vorhandene Materialdopplungen zu vermeiden. Die zweite Klebelasche muss daher nicht die gleiche Größe und Form wie das aus dem ersten und zweiten Viereck gebildete Quadrat aufweisen.

Aus dem erfindungsgemäßen Zuschnitt kann, zusammen mit einem zweiten solchen Zuschnitt, ein Lampenschirm gebildet werden, dessen Flügel, die aus dem vierten und fünften Viereck gebildet werden, konisch sind, d.h. der Abstand der äußeren Flügelecken ist an einem Ende der vierten Faltlinie von dem Abstand der äußeren Flügelecken an dem anderen Ende der vierten Faltlinie verschieden. Bei dieser Ausgestaltung kann das dritte Viereck ein gleichschenkliges Trapez sein und das vierte Viereck kann ein konvexes Viereck sein. Diese Konizität des aus dem Zuschnitt gebildeten Lampenschirms kann verwendet werden, um ein sich bereichsweise verjüngendes oder verbreiterndes Beleuchtungssystem zu schaffen. Zudem erlaubt es eine solche Konizität, die äußeren Flügelecken zweier Lampenschirme ineinander zu stecken. Dies führt zu einem ansprechenden Erscheinungsbild und kann in einem Beleuchtungssystem die Stabilität der Lampenschirme untereinander verbessern. Bei dieser Ausgestaltung verläuft die zweite Faltlinie schräg zu der vierten Faltlinie.

Alternativ ist es möglich, dass die zweite Faltlinie senkrecht zu der vierten Faltlinie verläuft. Das dritte Viereck kann dann ein Rechteck sein und das vierte Viereck kann ein Trapez, beispielsweise ein gleichschenkliges Trapez, sein.

Um die Lampenschirme mit ihren durch die vierten und fünften Vierecke gebildeten Flügel leicht überlappend ineinander stecken zu können, kann die Länge der vierten Faltlinie etwas größer als das Doppelte der Länge der dritten bzw. fünften Faltlinien sein.

Die oben genannte Aufgabe wird zudem durch einen Lampenschirm gelöst, der aus einem flachliegenden vorgefertigten Transportzustand in einen aufgefalteten Benutzungszustand überführbar ist und aus zwei miteinander verbundenen Zuschnitten der oben genannten Art besteht oder aus einem einzigen Zuschnitt besteht, der im Wesentlichen nur aus zwei ersten, zwei zweiten, zwei dritten, zwei vierten und zwei fünften Vierecken sowie optional aus einer oder mehreren Klebelasche(n) besteht.

Nach einer bevorzugten Ausführungsform des Lampenschirms aus zwei baugleichen Zuschnitten weist jeder der beiden Zuschnitte die über die fünfte Faltlinie mit dem fünften Viereck verbundene erste Klebelasche auf, die entlang der vierten Faltlinie spiegelsymmetrisch zum dritten Viereck vorgesehen ist. Dabei ist jeweils die erste Klebelasche eines der beiden Zuschnitte mit dem dritten Viereck des anderen der beiden Zuschnitte kongruent aufeinanderliegend verbunden. Weiter kann jeder der beiden Zuschnitte die mit dem ersten Viereck oder dem dritten Viereck über die sechste Faltlinie verbundene zweite Klebelasche aufweisen, wobei jeweils die zweite Klebelasche eines der beiden Zuschnitte mit dem dritten Viereck bzw. dem ersten Viereck des anderen der beiden Zuschnitte verbunden ist.

Im flachliegenden vorgefertigten Transportzustand des erfindungsgemäßen Lampenschirms ist vorzugsweise jeweils das vierte Viereck jedes der beiden Zuschnitte entlang der vierte Faltlinie auf das fünfte Viereck des selben Zuschnitts aufgefaltet und das erste Viereck jedes der beiden Zuschnitte ist entlang der ersten Faltlinie auf das zweite Viereck des selben Zuschnitts aufgefaltet, wobei die dritten Vierecke der beiden Zuschnitte zusammen mit den optionalen ersten Klebelaschen kongruent aufeinander liegen. In diesem flachliegenden vorgefertigten Transportzustand kann der Lampenschirm platzsparend und sicher transportiert und gelagert werden.

Es wird bevorzugt, wenn der Lampenschirm aus dem flachliegenden vorgefertigten Transportzustand in den aufgefalteten Benutzungszustand überführbar ist, indem das erste Viereck und das zweite Viereck jedes der beiden Zuschnitte entlang der ersten Faltlinie so zueinander verschwenkt werden, dass das erste Viereck und das zweite Viereck des jeweiligen Zuschnitts in einer gemeinsamen Ebene liegen. Dadurch entfernen sich die kongruent aufeinander liegenden dritten Vierecke der beiden Zuschnitte, ggf. zusammen mit den jeweiligen ersten Klebelaschen, voneinander, so dass aus den ersten, zweiten und dritten Vierecken ein auf zwei gegenüberliegenden Seiten offener Hexaeder oder Pyramidenstumpf mit zwei daran seitlich vorgesehenen Flügeln gebildet wird. Die Flügel werden dabei von den jeweils vierten und fünften Vierecken gebildet, die im aufgefalteten Benutzungszustand zwar an der vierten Faltlinie weiter miteinander verbunden sind, aber an den gegenüberliegenden Kanten, d.h. an der dritten oder fünften Faltlinie, voneinander beabstandet sind.

Ein Beleuchtungssystem nach der vorliegenden Erfindung weist wenigstens eine Lichtquelle und wenigstens einen diese bereichsweise umgebenden Lampenschirm der oben genannten Art auf. Die Lichtquelle kann stabförmig, beispielsweise als eine LED-Leiste, ausgebildet sein. In einem Beispiel sind mehrere Lampenschirme jeweils um 90° zueinander versetzt die Lichtquelle bereichsweise umgebend vorgesehen.

Ein sich in Höhenrichtung verjüngendes bzw. verbreiterndes Beleuchtungssystem kann dadurch geschaffen werden, dass dieses mehrere Lampenschirme aufweist, die unterschiedlich groß sind. Beispielsweise ist bei wenigstens einem Lampenschirm das dritte Viereck ein Rechteck und bei wenigstens einem Lampenschirm ist das dritte Viereck ein Trapez. Mitanderen Worten kann ein Beleuchtungssystem mehrere identische, mehrere unterschiedlich große aber von der Gestaltung gleiche und/oder verschiedene Lampenschirme aufweisen. Wenn die Lichtquelle von einem transparenten Rohr umgeben ist, lassen sich die Lampenschirme auf diesem Rohr aufgefädelt stapeln. Durch verschiedene Ausrichtungen und Sortierreihenfolgen der Lampenschirme können Beleuchtungssysteme mit unterschiedlichem Erscheinungsbild geschaffen werden.

Das Beleuchtungssystem kann zusätzlich einen Sockel oder Fuß aufweisen, in dem beispielsweise die Elektronik zur Steuerung der Lichtquelle vorgesehen ist.

Das Material für den Zuschnitt kann beispielsweise eine flammhemmend ausgerüstete Isolationsfolie aus Polypropylen. Diese zeichnen sich durch gute Faltbarkeit, Stanzbarkeit, Formstabilität und Spannungsfestigkeit aus und erfüllen dabei die Brandschutzklasse UL94 V-0. Zudem sind derartige Folien auch abwischbar.

Die Erfindung wird nachfolgend anhand eines Ausführungsbeispiels und unter Bezugnahme auf die Zeichnung näher erläutert. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbezügen.

Es zeigen schematisch:
- Figur 1a: einen erfindungsgemäßen Zuschnitt nach einer ersten Ausführungs-form,
- Figur 1b: einen zu Figur 1 a nahezu identischen erfindungsgemäßen Zuschnitt nach der ersten Ausführungsform,
- Figur 1c: einen einstückigen Zuschnitt nach der ersten Ausführungsform,
- Figur 2a-h: die Schritte zur Herstellung eines erfindungsgemäßen Lampen-schirms aus zwei Zuschnitten,
- Figur 3a-g: die Schritte zur Herstellung eines erfindungsgemäßen Beleuch-tungssystems nach einer ersten Alternative,
- Figur 4a-d: Ansichten des Beleuchtungssystems nach Figur 3,
- Figur 5a-d: Ansichten eines erfindungsgemäßen Beleuchtungssystems nach ei-ner zweiten Alternative,
- Figur 6a-d: Ansichten eines erfindungsgemäßen Beleuchtungssystems nach ei-ner dritten Alternative,
- Figur 7a-d: Ansichten eines erfindungsgemäßen Beleuchtungssystems nach ei-ner vierten Alternative,
- Figur 8a: ein Paar aus zwei Zuschnitten zur Herstellung eines erfindungsge-mäßen Lampenschirms, und
- Figur 8b: einen einzelnen Zuschnitt zur Herstellung eines erfindungsgemäßen Lampenschirms.

Der in den Figuren 1a oder 1b gezeigte Zuschnitt 10A, 10B zur Herstellung eines Lampenschirms 20 aus einem faltbaren, transluzenten Material, wie Papier, dünner Pappe oder Kunststofffolie besteht im Wesentlichen aus fünf aneinander angelenkten Flächen mit zwei zusätzlichen Klebelaschen. Im Detail weist jeder Zuschnitt 10A, 10B ein erstes Viereck 11, hier ein Rechteck, ein über eine erste Faltlinie 21 mit dem ersten Viereck 11 verbundenes zweites Viereck 12, das ebenfalls rechteckig ist, ein über eine zweite Faltlinie 22 mit dem zweiten Viereck 12 verbundenes drittes Viereck 13, das die Form eines gleichschenkligen Trapezes hat, ein über eine dritte Faltlinie 23 mit dem dritten Viereck 13 verbundenes viertes Viereck 14 und ein über eine vierte Faltlinie 24 mit dem vierten Viereck 14 verbundenes fünftes Viereck 15 auf. Weiter weist der Zuschnitt 10A bzw. 10B eine erste Klebelasche 16 auf, die über eine fünfte Faltlinie 25 an dem fünften Viereck angelenkt ist, sowie eine zweite Klebelasche 17, die über eine sechste Klebelasche 26 an dem dritten Viereck 13 angelenkt ist. Alternativ kann die zweite Klebelasche 17 auch an dem ersten Viereck 11 auf der der ersten Faltlinie 21 gegenüberliegenden Kante angelenkt sein.

Die Zuschnitte 10A und 10B der Figuren 1a und 1b sind zueinander nahezu identisch, da sie hinsichtlich der Gestaltung und Anordnung der Vierecke 11 bis 15, 16 und 17 und der Faltlinien 21 bis 25 übereinstimmen. Allerdings sind die Größen der Vierecke 11 und 12 der Zuschnitte 10A bzw. 10B leicht unterschiedlich, wodurch auch die Proportionen der Vierecke 13 und 17 leicht voneinander abweichen. Die Zuschnitte 10A und 10B können miteinander verklebt werden, indem die erste Klebelasche 16 des Zuschnitts 10A kongruent auf das dritte Viereck 13 des Zuschnitts 10B aufgeklebt wird. Die derart miteinander verbundenen Zuschnitte 10A, 10B haben dann das Aussehen des einstückigen Zuschnitts 10 in Figur 1c.

Wie aus Figur 1a zu erkennen ist, ist das erste Viereck 11 entlang der ersten Faltlinie 21 spiegelsymmetrisch zum zweiten Viereck 12 und das vierte Viereck 14 ist entlang der vierten Faltlinie 24 spiegelsymmetrisch zum fünften Viereck 15. Zudem sind das dritte Viereck 13 und die erste Klebelasche 16 entlang der vierten Faltlinie 24 spiegelsymmetrisch zueinander.

In der dargestellten Ausführungsform sind die erste Faltlinie 21, die zweite Faltlinie 22 und die sechste Klebelasche 26 parallel zueinander. Die dritte Faltlinie 23, die vierte Faltlinie 24 und die fünfte Faltlinie 25 verlaufen in der dargestellten Ausführungsform leicht schräg zueinander und sind um etwa 1° bis etwa 5° zu der Senkrechten auf der ersten Faltlinie 21 geneigt. Grundsätzlich können die dritte Faltlinie 23, die vierte Faltlinie 24 und die fünfte Faltlinie 25 auch deutlich stärker geneigt verlaufen, z.B. in einem Winkel zwischen 45° und 90° zu der ersten Faltlinie 21. Nach einer alternativen Ausführungsform, die in Figur 2 gezeigt ist, sind die dritte Faltlinie 23, die vierte Faltlinie 24 und die fünfte Faltlinie 25 parallel zueinander und senkrecht zu der ersten Faltlinie 21. Damit werden das dritte Viereck 13 und die erste Klebelasche 16 zu Rechtecken und die vierten und fünften Vierecke 14, 15 zu Trapezen.

Das erste Viereck 11 und das zweite Viereck 12 bilden zusammen ein Quadrat, in dessen Mitte eine kreisförmige Durchgangsöffnung 18 vorgesehen ist, durch die die erste Faltlinie 21 verläuft.

Die Figuren 2a bis 2h zeigen Schritte zum Aufbau eines Lampenschirms 20 aus zwei Zuschnitten 10A, 10B, die mit dem oben genannten Unterschied in der Neigung der Faltlinien im Wesentlichen dem Zuschnitt 10 aus Figur 1a entsprechen. In Figur 2a ist die erste Klebelasche 16 des Zuschnitts 10A kongruent auf das dritte Viereck 13 des Zuschnitts 10B aufgeklebt.

Die Zuschnitte 10A und 10B sind dabei derart zueinander ausgerichtet, dass die ersten Vierecke 11 der beiden Zuschnitte in entgegengesetzte Richtungen weisen. Die nahezu identischen Zuschnitte 10A und 10B sind in den Figuren 1a und 1b gezeigt oder in einer leicht abgewandelten Alternative in Figur 8b. Man erkennt, dass diese sich darin unterscheiden, dass das ersten Viereck 11 und das zweites Viereck 12 bei dem in der Figur linken Zuschnitt 10A an der breiteren Kante (zweite Faltlinie 22) des trapezförmigen dritten Vierecks 13 angelenkt sind, wogegen das ersten Viereck 11 und das zweites Viereck 12 bei dem in der Figur rechten Zuschnitt 10B an der schmaleren Kante (zweite Faltlinie 22) des trapezförmigen dritten Vierecks 13 angelenkt sind. Entsprechend sind auch die zweiten Klebelaschen 17 der nahezu identischen Zuschnitte 10A und 10B unterschiedlich breit. Alternativ zeigen Figuren 1c und 8a jeweils einen einzelnen Zuschnitt 10, aus dem ein Lampenschirm 20 herstellbar ist.

Es ist ersichtlich, dass statt des Aufbaus eines Lampenschirms 20 aus zwei baugleichen Zuschnitten 10A, 10B, die aneinander befestigt werden, auch ein einziger Zuschnitt verwendet werden kann, der mit Ausnahme der Materialdopplung durch das Verkleben der ersten Klebelasche 16 des Zuschnitts 10A auf dem dritten Viereck 13 des Zuschnitts 10B die in Figur 2a gezeigte Konfiguration aufweisen kann. Mit anderen Worten hätte ein solcher einstückiger Zuschnitt genau eine Fläche weniger als die Kombination zweier Zuschnitte, nämlich eine der ersten Klebelaschen 16 würde entfallen.

Wie die Figuren 2b bis 2e zeigen, werden die miteinander verbundenen Zuschnitte 10A, 10B dann entlang der jeweiligen vierten Faltlinien 24 aufeinander gefaltet, so dass die erste Klebelasche 16 des Zuschnitts 10B kongruent auf das dritte Viereck 13 des Zuschnitts 10A aufgeklebt werden kann. Anschließend lassen sich die ersten und zweiten Vierecke 11, 12 jedes Zuschnitts jeweils in eine gemeinsame Ebene bringen. Die zweiten Klebelaschen 17 können dann mit den ersten Vierecken 11 verbunden werden. Dieser Zustand ist in Figur 2f gezeigt und entspricht dem aufgerichteten Benutzungszustand des Lampenschirms. In diesem Zustand bilden die ersten, zweiten und dritten Vierecke 11, 12 und 13 der Beiden Zuschnitte 10A, 10B gemeinsam einen an zwei einander gegenüberliegenden Seiten offen Quader (Figur 2) oder Pyramidenstumpf (bei Verwendung der Zuschnitte nach Figur 1). Die vierten und fünften Vierecke 14, 15 bilden jeweils Flügel, die auf der jeweils offenen Seite des Quaders oder Pyramidenstumpfs vorgesehen sind.

Der Lampenschirm 20 lässt sich ausgehend von dem in Figur 2f gezeigten Zustand reversibel in einen flachliegenden vorgefertigten Transportzustand bringen, indem die ersten und zweiten Vierecke 11, 12 entlang der ersten Faltlinie 21 aufeinander aufgefaltet werden (Figur 2g), bis der flachliegende Transportzustand erreicht ist, der in Figur 2h gezeigt ist. Aus diesem kann der Lampenschirm 20 wieder in den aufgefalteten Benutzungszustand überführt werden, indem die ersten und zweiten Vierecke 11, 12 wieder in eine Ebene gebracht werden.

Die Figuren 3a bis 3g zeigen, wie aus mehreren Lampenschirmen 20 ein Beleuchtungssystem 30 hergestellt werden kann. Dieses weist beispielsweise einen Sockel oder Fuß 31 auf, in dem nicht dargestellte Elektronikelemente vorgesehen sein können. Auf dem Fuß ist ein transparentes Rohr 32 festgelegt, das sich wie gezeigt vertikal nach oben erstrecken kann. In diesem transparenten Rohr 32 ist wenigstens eine Lichtquelle, beispielsweise ein LED Band, vorgesehen (nicht dargestellt). In dem dem Fuß 31 zugewandten Bereich des transparenten Rohres 32 ist ein dieses umgebendes kürzeres Rohr 33 vorgesehen, das beispielsweise opak sein kann.

Lampenschirme 20 lassen sich nun auf das transparente Rohr 32 aufstecken, indem dieses durch die Durchgangsöffnungen 18 geführt wird. Wie in Figur 3b gezeigt, stützt das opake Rohr 33 den ersten Lampenschirm ab, so dass dieser im Abstand zu dem Fuß 31 gehalten wird. Die nächsten Lampenschirme können dann um z.B. jeweils 90° zu dem darunterliegenden Lampenschirm verdreht auf das transparente Rohr 32 aufgesetzt werden (Figuren 3c bis 3g). Die Flügel des dritten Lampenschirms können dabei mit ihren nach unten weisenden Spitzen in die nach oben weisenden Spitzen des ersten Lampenschirms eingreifen (oder umgekehrt). Entsprechend können die Flügel des zweiten Lampenschirms in die des vierten Lampenschirms eingreifen und so weiter. Dadurch bilden die vierten Faltlinien 24 der Lampenschirme eine etwa durchgängige Außenkante des Beleuchtungssystems 30 und stabilisieren sich gegenseitig.

Um die Lampenschirme 20 wie beschrieben leicht überlappend ineinander stecken zu können, ist die Länge der vierten Faltlinie 24 etwas größer als das Doppelte der Länge der dritten bzw. fünften Faltlinien 23, 25.

In den Figuren 4a bis 4d ist ein fertig montiertes Beleuchtungssystem mit beispielsweise 15 Lampenschirmen in Perspektivansicht (Figur 4a), von einer Seite (Figur 4b), von einer benachbarten Seite (Figur 4c) und von oben (Figur 4d) gezeigt. Man erkennt, dass in dem von dem ersten und zweiten Vierecken 11, 12 des obersten Lampenschirms gebildeten Quadrat abweichend von den anderen Lampenschirmen keine Durchgangsöffnung 18 vorgesehen ist, um das transparente Rohr 32 nach oben hin abzuschließen.

Bei den Lampenschirmen 20 des in Figur 4 gezeigten Beleuchtungssystems 30 handelt es sich jeweils um identische oder nahezu identische Lampenschirme.

Dadurch hat das Beleuchtungssystem eine etwa konstante Breite. Die Lampenschirme können sich wie in dem Beispiel dargestellt minimal in den Dimensionen unterscheiden, um das Ineinanderstecken der Flügel zu erleichtern.

Figuren 5a bis 5d zeigen in Perspektivansicht (Figur 5a), von einer Seite (Figur 5b), von einer benachbarten Seite (Figur 5c) und von oben (Figur 5d) eine leicht abgewandelte Ausführungsform eines erfindungsgemäßen Beleuchtungssystems, bei dem deutlicher unterschiedlich große Lampenschirme verwendet werden. Bei den Zuschnitten dieser Lampenschirme verlaufen (mit Ausnahme des mittleren Lampenschirms) die dritte Faltlinie 23, die vierte Faltlinie 24 und die fünfte Faltlinie 25 auch deutlich stärker geneigt zu der ersten Faltlinie 21. Dadurch bilden die die Außenkanten bildenden vierten Faltlinien 24 zusammen eine gekrümmt wirkende Linie.

Figuren 6a bis 6d zeigen in Perspektivansicht (Figur 6a), von einer Seite (Figur 6b), von einer benachbarten Seite (Figur 6c) und von oben (Figur 6d) eine weitere abgewandelte Ausführungsform eines erfindungsgemäßen Beleuchtungssystems 30, bei dem noch deutlicher unterschiedlich große Lampenschirme verwendet werden. Hierdurch lässt sich das Beleuchtungssystem 30 konisch gestalten.

Figuren 7a bis 7d zeigen in Perspektivansicht (Figur 7a), von einer Seite (Figur 7b), von einer benachbarten Seite (Figur 7c) und von oben (Figur 7d) eine weitere Ausführungsform eines erfindungsgemäßen Beleuchtungssystems 30, bei dem identische Lampenschirme 20 verwendet werden, wodurch das Beleuchtungssystem 30 gerade gestaltet ist.

Es ist ersichtlich, dass sich mit dem modularen Beleuchtungssystem 30 durch die Verwendung unterschiedlicher Lampenschirme 20, die in unterschiedlicher Reihenfolge aufeinander gestapelt werden können, sehr viele verschiedene Konturen des Beleuchtungssystems erstellen lassen.

Da die Quader bzw. Pyramidenstümpfe der Lampenschirme auf zwei einander gegenüberliegenden Seiten offen sind, gelangt Licht von dem transparenten Rohr 32 seitlich in die (im aufgebauten Zustand der Figuren 3 bis 7) nach oben und unten offenen Flügel. Damit entsteht ein Muster aus bereichsweise direkter Beleuchtung und weitgehend durch die geschlossenen Flächen der Lampenschirme 20 abgeschirmter Beleuchtung.

### Bezugszeichenliste

- 10, 10A, 10B: Zuschnitt
- 11: erstes Viereck
- 12: zweites Viereck
- 13: drittes Viereck
- 14: viertes Viereck
- 15: fünftes Viereck
- 16: erste Klebelasche
- 17: zweite Klebelasche
- 18: Durchgangsöffnung

- 20: Lampenschirm
- 21: erste Faltlinie
- 22: zweite Faltlinie
- 23: dritte Faltlinie
- 24: vierte Faltlinie
- 25: fünfte Faltlinie
- 26: sechste Faltlinie

- 30: Beleuchtungssystem
- 31: Fuß
- 32: transparentes Rohr
- 33: opakes Rohr

## Patentansprüche

1. Zuschnitt für einen Lampenschirm aus einem faltbaren, transluzenten Material, wobei der Zuschnitt ein erstes Viereck (11), ein über eine erste Faltlinie (21) mit dem ersten Viereck (11) verbundenes zweites Viereck (12), ein über eine zweite Faltlinie (22) mit dem zweiten Viereck (12) verbundenes drittes Viereck (13), ein über eine dritte Faltlinie (23) mit dem dritten Viereck (13) verbundenes viertes Viereck (14) und ein über eine vierte Faltlinie (24) mit dem vierten Viereck (14) verbundenes fünftes Viereck (15) aufweist, wobei das erste Viereck (11) entlang der ersten Faltlinie (21) spiegelsymmetrisch zum zweiten Viereck (12) ist und das vierte Viereck (14) entlang der vierten Faltlinie (24) spiegelsymmetrisch zum fünften Viereck (15) ist, **dadurch gekennzeichnet, dass** die zweite Faltlinie (22) in einem Winkel zwischen 45° und 90° zu der vierten Faltlinie (24) verläuft, und dass der Zuschnitt aus dem ersten, zweiten, dritten, vierten und fünften Viereck (11) sowie optional aus wenigstens einer Klebelasche (16, 17) besteht.

2. Zuschnitt nach Anspruch 1, **dadurch gekennzeichnet, dass** eine über eine fünfte Faltlinie (25) mit dem fünften Viereck (15) verbundene erste Klebelasche (16) entlang der vierten Faltlinie (24) spiegelsymmetrisch zum dritten Viereck (13) vorgesehen ist.

3. Zuschnitt nach Anspruch 1 oder 2, **dadurch gekennzeichnet, dass** eine mit dem ersten Viereck (11) und/oder dem dritten Viereck (13) über eine sechste Faltlinie (26) verbundene zweite Klebelasche (17) vorgesehen ist, wobei die sechste Faltlinie (26) parallel zu der ersten und/oder zweiten Faltlinie (21, 22) verläuft.

4. Zuschnitt nach einem der vorhergehenden Ansprüche, **dadurch gekennzeichnet, dass** das erste Viereck (11) zusammen mit dem zweiten Viereck (12) ein Quadrat bildet, das eine zentrale Durchgangsöffnung (18) aufweist, durch die die erste Faltlinie (21) verläuft.

5. Zuschnitt nach einem der vorhergehenden Ansprüche, **dadurch gekennzeichnet, dass** das dritte Viereck (13) ein gleichschenkliges Trapez ist und das vierte Viereck (14) ein konvexes Viereck ist.

6. Zuschnitt nach einem der Ansprüche 1 bis 4, **dadurch gekennzeichnet, dass** das dritte Viereck (13) ein Rechteck und das vierte Viereck (14) ein Trapez ist.

7. Lampenschirm, der aus einem flachliegenden vorgefertigten Transportzustand in einen aufgefalteten Benutzungszustand überführbar ist, **dadurch gekennzeichnet, dass** der Lampenschirm (20) aus zwei miteinander verbundenen Zuschnitten (10A, 10B) nach einem der vorhergehenden Ansprüche besteht oder der aus einem einzigen Zuschnitt mit zwei ersten, zwei zweiten, zwei dritten, zwei vierten und zwei fünften Vierecken (11, 12, 13, 14, 15) sowie optional aus einer ersten Klebelasche (16) und zwei zweiten Klebelaschen (17) besteht.

8. Lampenschirm nach Anspruch 7, **dadurch gekennzeichnet, dass** jeder der beiden Zuschnitte (10A, 10B) die über die fünfte Faltlinie (25) mit dem fünften Viereck (15) verbundene erste Klebelasche (16) aufweist, die entlang der vierten Faltlinie (24) spiegelsymmetrisch zum dritten Viereck (13) vorgesehen ist, und dass jeweils die erste Klebelasche (16) eines der beiden Zuschnitte (10A, 10B) mit dem dritten Viereck (13) des anderen der beiden Zuschnitte (10A, 10B) kongruent aufeinanderliegend verbunden ist.

9. Lampenschirm nach Anspruch 7 oder 8, **dadurch gekennzeichnet, dass** jeder der beiden Zuschnitte (10A, 10B) die mit dem ersten Viereck (11) und/oder dem dritten Viereck (13) über die sechste Faltlinie (26) verbundene zweite Klebelasche (17) aufweist, und dass jeweils die zweite Klebelasche (17) eines der beiden Zuschnitte (10A, 10B) mit dem dritten Viereck (13) bzw. dem ersten Viereck (11) des anderen der beiden Zuschnitte (10A, 10B) verbunden ist.

10. Lampenschirm nach einem der Ansprüche 7 bis 9, **dadurch gekennzeichnet, dass** im flachliegenden vorgefertigten Transportzustand jeweils das vierte Viereck (14) jedes der beiden Zuschnitte (10A, 10B) entlang der vierte Faltlinie (24) auf das fünfte Viereck (15) des selben Zuschnitts (10A, 10B) aufgefaltet ist und das erste Viereck (11) jedes der beiden Zuschnitte (10A, 10B) entlang der ersten Faltlinie (21) auf das zweite Viereck (12) des selben Zuschnitts (10A, 10B) aufgefaltet ist, wobei die dritten Vierecke (13) der beiden Zuschnitte (10A, 10B) zusammen mit den optionalen ersten Klebelaschen (16) kongruent aufeinander liegen.

11. Lampenschirm nach Anspruch 10, der aus dem flachliegenden vorgefertigten Transportzustand in den aufgefalteten Benutzungszustand überführbar ist, indem das erste Viereck (11) und das zweite Viereck (12) jedes der beiden Zuschnitte (10A, 10B) entlang der ersten Faltlinie (21) so zueinander verschwenkt werden, dass das erste Viereck (11) und das zweite Viereck (12) des jeweiligen Zuschnitts (10A, 10B) in einer gemeinsamen Ebene liegen.

12. Beleuchtungssystem mit wenigstens einer Lichtquelle und wenigstens einem diese bereichsweise umgebenden Lampenschirm (20) nach einem der Ansprüche 7 bis 11.

13. Beleuchtungssystem nach Anspruch 12, **dadurch gekennzeichnet, dass** die Lichtquelle stabförmig ausgebildet ist, und dass mehrere Lampenschirme (20) jeweils um 90° zueinander versetzt die Lichtquelle bereichsweise umgebend vorgesehen sind.

14. Beleuchtungssystem nach Anspruch 13, **dadurch gekennzeichnet, dass** die Lampenschirme (20) unterschiedlich groß sind und/oder dass bei wenigstens einem Lampenschirm das dritte Viereck (13) ein Rechteck ist und bei wenigstens einem Lampenschirm das dritte Viereck (13) ein Trapez ist.

15. Beleuchtungssystem nach Anspruch 12 bis 14, das zusätzlich einen Sockel oder Fuß (31) aufweist.

## Geänderte Patentansprüche

### Geänderte Patentansprüche gemäss Regel 137(2) EPÜ.

1. Zuschnitt für einen Lampenschirm aus einem faltbaren, transluzenten Material, wobei der Zuschnitt ein erstes Viereck (11), ein über eine erste Faltlinie (21) mit dem ersten Viereck (11) verbundenes zweites Viereck (12), ein über eine zweite Faltlinie (22) mit dem zweiten Viereck (12) verbundenes drittes Viereck (13), ein über eine dritte Faltlinie (23) mit dem dritten Viereck (13) verbundenes viertes Viereck (14) und ein über eine vierte Faltlinie (24) mit dem vierten Viereck (14) verbundenes fünftes Viereck (15) aufweist, wobei das erste Viereck (11) entlang der ersten Faltlinie (21) spiegelsymmetrisch zum zweiten Viereck (12) ist und das vierte Viereck (14) entlang der vierten Faltlinie (24) spiegelsymmetrisch zum fünften Viereck (15) ist, **dadurch gekennzeichnet, dass** die zweite Faltlinie (22) in einem Winkel zwischen 45° und 90° zu der vierten Faltlinie (24) verläuft, und dass der Zuschnitt aus dem ersten, zweiten, dritten, vierten und fünften Viereck (11) sowie aus wenigstens einer Klebelasche (16, 17) besteht, wobei eine über eine fünfte Faltlinie (25) mit dem fünften Viereck (15) verbundene erste Klebelasche (16) entlang der vierten Faltlinie (24) spiegelsymmetrisch zum dritten Viereck (13) vorgesehen ist.

2. Zuschnitt nach Anspruch 1, **dadurch gekennzeichnet, dass** eine mit dem ersten Viereck (11) und/oder dem dritten Viereck (13) über eine sechste Faltlinie (26) verbundene zweite Klebelasche (17) vorgesehen ist, wobei die sechste Faltlinie (26) parallel zu der ersten und/oder zweiten Faltlinie (21, 22) verläuft.

3. Zuschnitt nach einem der vorhergehenden Ansprüche, **dadurch gekennzeichnet, dass** das erste Viereck (11) zusammen mit dem zweiten Viereck (12) ein Quadrat bildet, das eine zentrale Durchgangsöffnung (18) aufweist, durch die die erste Faltlinie (21) verläuft.

4. Zuschnitt nach einem der vorhergehenden Ansprüche, **dadurch gekennzeichnet, dass** das dritte Viereck (13) ein gleichschenkliges Trapez ist und das vierte Viereck (14) ein konvexes Viereck ist.

5. Zuschnitt nach einem der Ansprüche 1 bis 3, **dadurch gekennzeichnet, dass** das dritte Viereck (13) ein Rechteck und das vierte Viereck (14) ein Trapez ist.

6. Lampenschirm, der aus einem flachliegenden vorgefertigten Transportzustand in einen aufgefalteten Benutzungszustand überführbar ist, **dadurch gekennzeichnet, dass** der Lampenschirm (20) aus zwei miteinander verbundenen Zuschnitten (10A, 10B) nach einem der vorhergehenden Ansprüche besteht oder der aus einem einzigen Zuschnitt mit zwei ersten, zwei zweiten, zwei dritten, zwei vierten und zwei fünften Vierecken (11, 12, 13, 14, 15) sowie optional aus einer ersten Klebelasche (16) und zwei zweiten Klebelaschen (17) besteht.

7. Lampenschirm nach Anspruch 6, **dadurch gekennzeichnet, dass** jeder der beiden Zuschnitte (10A, 10B) die über die fünfte Faltlinie (25) mit dem fünften Viereck (15) verbundene erste Klebelasche (16) aufweist, die entlang der vierten Faltlinie (24) spiegelsymmetrisch zum dritten Viereck (13) vorgesehen ist, und dass jeweils die erste Klebelasche (16) eines der beiden Zuschnitte (10A, 10B) mit dem dritten Viereck (13) des anderen der beiden Zuschnitte (10A, 10B) kongruent aufeinanderliegend verbunden ist.

8. Lampenschirm nach Anspruch 6 oder 7, **dadurch gekennzeichnet, dass** jeder der beiden Zuschnitte (10A, 10B) die mit dem ersten Viereck (11) und/oder dem dritten Viereck (13) über die sechste Faltlinie (26) verbundene zweite Klebelasche (17) aufweist, und dass jeweils die zweite Klebelasche (17) eines der beiden Zuschnitte (10A, 10B) mit dem dritten Viereck (13) bzw. dem ersten Viereck (11) des anderen der beiden Zuschnitte (10A, 10B) verbunden ist.

9. Lampenschirm nach einem der Ansprüche 6 bis 8, **dadurch gekennzeichnet, dass** im flachliegenden vorgefertigten Transportzustand jeweils das vierte Viereck (14) jedes der beiden Zuschnitte (10A, 10B) entlang der vierte Faltlinie (24) auf das fünfte Viereck (15) des selben Zuschnitts (10A, 10B) aufgefaltet ist und das erste Viereck (11) jedes der beiden Zuschnitte (10A, 10B) entlang der ersten Faltlinie (21) auf das zweite Viereck (12) des selben Zuschnitts (10A, 10B) aufgefaltet ist, wobei die dritten Vierecke (13) der beiden Zuschnitte (10A, 10B) zusammen mit den optionalen ersten Klebelaschen (16) kongruent aufeinander liegen.

10. Lampenschirm nach Anspruch 9, der aus dem flachliegenden vorgefertigten Transportzustand in den aufgefalteten Benutzungszustand überführbar ist, indem das erste Viereck (11) und das zweite Viereck (12) jedes der beiden Zuschnitte (10A, 10B) entlang der ersten Faltlinie (21) so zueinander verschwenkt werden, dass das erste Viereck (11) und das zweite Viereck (12) des jeweiligen Zuschnitts (10A, 10B) in einer gemeinsamen Ebene liegen.

11. Beleuchtungssystem mit wenigstens einer Lichtquelle und wenigstens einem diese bereichsweise umgebenden Lampenschirm (20) nach einem der Ansprüche 6 bis 10.

12. Beleuchtungssystem nach Anspruch 11, **dadurch gekennzeichnet, dass** die Lichtquelle stabförmig ausgebildet ist, und dass mehrere Lampenschirme (20) jeweils um 90° zueinander versetzt die Lichtquelle bereichsweise umgebend vorgesehen sind.

13. Beleuchtungssystem nach Anspruch 12, **dadurch gekennzeichnet, dass** die Lampenschirme (20) unterschiedlich groß sind und/oder dass bei wenigstens einem Lampenschirm das dritte Viereck (13) ein Rechteck ist und bei wenigstens einem Lampenschirm das dritte Viereck (13) ein Trapez ist.

14. Beleuchtungssystem nach Anspruch 11 bis 13, das zusätzlich einen Sockel oder Fuß (31) aufweist.
